# EUROPÄISCHE PATENTSCHRIFT

(11) **EP 0 582 064 B1**
(45) Veröffentlichungstag und Bekanntmachung des Hinweises auf die Patenterteilung: **06.03.1996**
(21) Anmeldenummer: 93109204.3
(22) Anmeldetag: 08.06.1993
(51) Int. Cl.: B21D 53/74, B21D 7/022

(54) **Biegevorrichtung für Hohlprofile**
Apparatus for bending hollow profiles
Dispositif pour plier des profilés creux

(30) Priorität: 05.08.1992 DE 4225833
(43) Veröffentlichungstag der Anmeldung: 09.02.1994
(73) Patentinhaber: Franz Xaver Bayer Isolierglasfabrik KG, D-79212 Elzach (DE)
(72) Erfinder: Bayer, Franz, D-7807 Elzach (DE)
(74) Vertreter: Schmitt, Hans, Dipl.-Ing.

(56) Entgegenhaltungen:
- EP-A- 0 318 748
- EP-A- 0 483 044
- DE-A- 3 312 764

## Beschreibung

Die Erfindung betrifft eine Biegevorrichtung für Hohlprofile, gemäß Oberbegriff des Patentanspruches 1.

Eine derartige Biegevorrichtung ist aus der DE 33 12 764 A1 bereits bekannt und hat sich bewährt. Je nach Querschnitt des Profiles müssen bisher die erforderlichen Werkzeuge gewechselt werden, insbesondere muß jeweils ein Biegedorn von einer solchen Länge eingesetzt werden, die der Breite des zu biegenden Profilquerschnittes entspricht.

Aus der europäischen Patentanmeldung 04 83 044 ist eine Vorrichtung bekannt, bei der statt eines durchgehenden Biegedorns zwei relativ zueinander verstellbare, einseitig gelagerte Vorsprünge vorgesehen sind, die in Flucht zueinander angeordnet sind und je nach Breite des zu biegenden Profiles einen entsprechenden Abstand zueinander haben. Dies bedeutet, daß das am meisten bei der Biegung beaufschlagte Teil des Biegewerkzeuges oder der Biegevorrichtung, nämlich das Widerlager, aus zwei nur einseitig gehaltenen Teilen besteht, also entweder sehr stabil sein muß, oder nur für Profile mit geringem Widerstandswert geeignet ist. Eine Erhöhung der Stabilität dieser Widerlager der vorbekannten Vorrichtung durch Vergrößerung ihrer Abmessung ist deshalb kaum möglich, weil der Innenradius der Biegung so klein wie möglich sein soll.

Es besteht deshalb die Aufgabe, eine Biegevorrichtung der gattungsgemäßen Art zu schaffen, mit welcher ohne Werkzeugwechsel unterschiedlich breite Profile gebogen werden können, dennoch aber ein durchgehender Biegedorn verwendbar ist.

Die Lösung dieser scheinbar widersprüchlichen Aufgabe erfolgt mit einer Biegevorrichtung mit den Merkmalen des Patentanspruches 1.
Dadurch, daß der Biegedorn an einer seiner Lagerstellen verschiebbar gelagert ist, kann der Biegedorn durch eine Änderung seiner aus der Lageröffnung überstehenden Länge an die Breite des zu biegenden jeweiligen Profilsteges angepaßt werden.

Zweckmäßig ist es, wenn der die Lageröffnung aufweisende Seitenanschlag in Längserstreckungsrichtung des Biegedorns relativ zu diesem verstellbar ist. Dadurch läßt sich eine besonders einfache Lösung realisieren, bei der sich ebenfalls eine Anpassung der Vorrichtung an unterschiedlich breite Profile erzielen läßt.

Vorteilhaft ist es, wenn der Biegedorn an seiner der verschiebbaren Lagerstelle abgewandten Lagerstelle unverschiebbar fixiert ist. Dadurch ist die Vorrichtung stabil gegenüber der Beanspruchung durch die während des Biegevorganges auftretenden Kräfte.

Eine besonders vorteilhafte Weiterbildung kann darin bestehen, daß der Biegedorn an seinem Umfang zueinander beabstandete Ringnuten zum Aufnehmen von rechtwinklig von dem am Biegedorn anliegenden Profilsteg abstehenden Flanschen aufweist, wobei die Breite dieser Ringnuten gleich oder größer als die Dicke dieser Flansche ist und die Dicke dieser Flansche insbesondere wenigstens der doppelten Wandstärke der Profilwände entspricht.
Hohlprofile, die an gegenüberliegenden Längsrändern des Profiles über die Oberfläche des - dazwischen liegenden - Profilsteges überstehende Seitenflansche aufweisen, werden zur Abstandhalterung in Isolierglasscheiben verwendet, wobei sich durch Anlegen dieser Seitenflansche bzw. Seitenstege an einander zugewandten Seiten der Glasscheiben ein abstandhaltender Rahmen bildet. Die bei dem erfindungsgemäßen Biegedorn vorhandenen Ringnuten ermöglichen es, die Seitenflansche in die durch die Ringnuten gebildeten Freiräume aufzunehmen, so daß der zwischen den Flanschen befindliche zurückgesetzte Querstegbereich - der Profilsteg - des Profils auf der Oberfläche des Biegedorns eben aufliegen kann und somit für den Biegevorgang gut abgestützt ist.

Dabei ist es besonders zweckmäßig, wenn die Ringnuten in einem solchen Abstand angeordnet sind, in welchem die Hohlprofile bezüglich ihrer Breiten-Abmessungen voneinander verschieden sind. Dadurch kann ein mit Ringnuten versehener Biegedorn an die unterschiedlichen Breiten-Abstufungen der Profilstege angepaßt werden.

Eine besonders stabile Lagerung ergibt sich, wenn das der verschiebbaren Lagerstelle entgegengesetzte Ende des Biegedorns fest gelagert ist und der Biegedorn aus der zu dem Seitenanschlag gehörenden Fläche für das zu biegende Profil hervorsteht.

Zweckmäßig ist es, wenn der festen Lagerstelle abgewandte Ringnutenwandung bündig mit dem Seitenanschlag des zu der festen Lagerstelle gehörenden Lagers abschließt, wobei der zu dieser Ringnutenwandung benachbarte Biegedornabschnitt von dem zu der festen Lagerstelle gehörenden Lager umschlossen ist. Damit liegen die Seitenflächen des Profilsteges glatt an den Seitenanschlagflächen der Lager und den diese fortsetzenden Nutenwandungen an, so daß während des Biegevorganges Verwerfungen der Seitenstege des Profiles vermieden werden.

Zweckmäßig ist es, wenn der verschiebbare Teil des Biegedorns auf der der verschiebbaren Anlageseite abgewandten Seite angeordnet und über Zugstangen mit der Vorrichtung verbunden ist. Über die Zugstangen läßt sich der notwendige Haltedruck auf den zwischen den beiden Lagern eingelegten Profilsteg gut übertragen und die Länge des Wirkbereiches des Biegedorns zum Einlegen unterschiedlich breiter Profile verstellen.

Vorteilhaft ist es, wenn die verschiebbare Lagerstelle eine Breite in radialer Richtung aufweist, die wenigstens der Profilhöhe entspricht. Durch Anlage der Seitenfläche des Profilsteges an die jeweilige - als Biege-Niederhalter wirkende - Seitenanschlagfläche der Lagerstelle können somit die Profilstege während des Biegens über ihre gesamte Querschnittsausdehnung oder -höhe abgestützt und glatt gehalten werden.

Vorteilhaft ist es, wenn die verschiebbare Lagerstelle drehbar gelagert ist. Dabei ist es zweckmäßig, wenn die der verschiebbaren Lagerstelle gegenüberliegende feste Lagerstelle - ebenfalls - drehbar gelagert ist. Durch Mitführung der die Seitenflächen des Profiles beaufschlagenden Seitenanschlagflächen der Lagerstellen wird die Reibungsbeanspruchung dieser Berührungsflächen während des Biegens vermindert.

Zweckmäßig ist es, wenn der Biegedorn etwa mittig zwischen beiden Zugstangen angeordnet ist, wobei die Längserstreckungsrichtung der Zugstangen parallel zueinander und zur Längsachse des Biegedorns verläuft. Durch diese symmetrische Führung der Zugstangen bezüglich des Biegedorns kann die freie Länge des Biegedorns bei Vermeiden von Verkanten verstellt und an die Breite des zu biegenden Profils angepaßt werden.

Zweckmäßig ist es, wenn die durch die Achsen der Zugstangen und der Achse des Biegedorns gebildete Ebene schräg zur Längserstreckungsrichtung des Profiles verläuft. Auf diese Weise ergibt sich ein freier Schwenkbereich für den zu biegenden Profilschenkel.

Eine besonders wartungsfreundliche Weiterbildung der Erfindung kann darin bestehen, daß der Biegedorn in seinen Lagerstellen auswechselbar ist.

Eine ganz besonders zweckmäßige Abwandlung und Ausgestaltung der Erfindung kann darin bestehen, daß der Biegedorn gegenüber der ihn haltenden Biegeinheit oder dergleichen Lagerung in diese hinein wenigstens teilweise, vorzugsweise vollständig zurückziehbar ist. Auf diese Weise wird der von dem Biegedorn überbrückte Zwischenraum, in welchem das zu biegende Profil wahrend des Biegevorganges angeordnet ist, quer zur Orientierungsrichtung des Biegedornes frei, so daß ein Profil und insbesondere ein schon teilweise gebogener Profilrahmen quer zu der Längserstreckung des Dornes an der Biegestelle eingesetzt werden kann. Anschließend kann dann der Biegedorn wieder in Gebrauchsstellung verschoben werden, wonach eine gwünschte Biegung durchgeführt werden kann.

Hat dabei das Profil des Abstandhalterrahmens von dem am Abbiegedorn anliegenden Profilsteg abstehende Flansche und der Biegedorn entsprechende Nuten, ist während des Einschiebens des Biegedornes in seine Gebrauchsstellung das Profil mit etwas Abstand von dem Dorn zu halten. Da jedoch seitlich des Biegedornes genügend Platz vorhanden ist, ist dies problemlos möglich. Nach dem Positionieren des Biegedornes kann dann das Profil in seine endgültige Biegelage gebracht werden.

Nachstehend ist ein Ausführungsbeispiel der Erfindung anhand der Zeichnung näher beschrieben.

Es zeigt in zum Teil schematisierter Darstellung:
- Fig.1: eine teilweise im Schnitt dargestellte Draufsicht auf die erfindungsgemäße Vorrichtung, wobei ein Hohlprofil zwischen zwei Lagern eingespannt ist,
- Fig.2: eine Seitenansicht der Vorrichtung mit dem eingespannten Hohlprofil,
- Fig.3: einen im vergrößerten Maßstab gehaltenen gegenüber Fig.1 um 90° gedrehten Teil-Schnitt durch die Vorrichtung sowie
- Fig. 4: eine der Fig. 3 entsprechende Darstellung einer abgewandelten Vorrichtung, bei welcher der Dorn gegenüber beiden Lagerstellen verschiebbar und dabei gegenüber einer ihn haltenden Biegeinheit in diese zurückziehbar ist.

Eine in Fig.1 im ganzen mit 1 bezeichnete Vorrichtung dient zum Biegen von Hohlprofilen 2, insbesondere zur Herstellung eines abstandhaltenden Rahmens für Isolierglasscheiben. Dabei kann das Hohlprofil 2 während der Biegung leer oder ganz oder teilweise mit Trockenmittel 3 gefüllt sein. Die Vorrichtung 1 weist ein Biegewerkzeug 4 auf, das der Erfassung des umzubiegenden Teils des Profiles 2 dient. Dabei wird der umzubiegende Teil des Profiles 2 zwischen zwei einander gegenüberliegenden Seitenanschlägen 5,6 eingelegt bzw. eingespannt. Der innere ortsfeste seitenanschlag 5, der als Biege-Niederhalter wirkt, ist etwa mittig an einer Biege-Einheit 7 angeordnet, während der außen liegende verschiebbare Seitenanschlag 6 - dieser wirkt ebenfalls als Biege-Niederhalter - entgegengesetzt dazu mittig an einer Grundplatte 8 angeordnet ist. Diese Grundplatte 8 ist rechteckig, wobei der Bereich ihrer entgegengesetzten Schmalseiten jeweils vom Ende einer Zugstange 9 fest durchsetzt wird. Beide Zugstangen 9 durchgreifen - verschiebbar - exzentrisch angeordnete Bohrungen 10 in der Biege-Einheit 7 und sind an ihren Enden exzentrisch auf einer Zugplatte 11 fixiert, die ihrerseits zentrisch mit einem Arbeitskolben 12 verbunden ist.

Der Arbeitskolben 12 ist verschiebbar in einem Niederhalter-Zylinder 13 angeordnet, so daß die Zugplatte 11 und die starr mit ihr verbundene Grundplatte 8 so verschoben werden können, daß zwischen dem auf der Grundplatte 8 montierten Seitenanschlag 6 und dem entlang der Verschieberichtung auf der gegenüberliegenden Seite auf der Biege-Einheit 7 angeordneten Seitenanschlag 5 ein Zwischenraum entsteht, in den das Hohlprofil 2 eingelegt wird. Der Niederhalter-Zylinder 13 sorgt für die notwendige Haltekraft der die Seiten des Hohlprofiles 2 beaufschlagenden Seitenanschläge 5,6.

Die in Verschieberichtung einander gegenüberliegenden Seitenanschläge 5,6 - vgl. Fig.2 - haben stirnseitig etwa gleiche kreisförmige Querschnitte und weisen mittig entlang der Verschieberichtung sich erstreckende Lageröffnungen 14 für den Biegedorn 15 auf. Im Ausführungsbeispiel tritt der im Querschnitt runde Biegedorn 15 an seinem einem Ende zur Bildung einer Lagerstelle 23b verschiebbar in die Lageröffnung 14 des in der Grundplatte 8 angeordneten Seitenanschlages 6 ein, wobei der die Lageröffnung 14 aufweisende Seitenanschlag 6 und der Biegedorn 15 relativ zueinander in der Längserstreckungsrichtung des Biegedorns 15 verstellbar sind. An der dieser verschiebbaren Lagerstelle 23b abgewandten Lagerstelle 23a ist der Biegedorn 15 an dem Seitenanschlag 5 unverschiebbar fixiert.

In Fig.2 ist erkennbar, daß der Biegedorn 15 etwa mittig zwischen den beiden Zugstangen 9 angeordnet ist, wobei die Längserstreckungsrichtung der Zugstangen 9 parallel zueinander und zur Längsachse des Biegedorns 15 verläuft. Die durch die Achsen der Zugstangen 9 und des Biegedorns 15 gebildete Ebene verläuft dabei schräg zur Längserstreckungsrichtung des Profiles 2, der zwischen den als Biege-Niederhalter wirkenden Seitenanschlägen 5,6 eingespannt ist und den unteren Umfangsbereich des Biegedorns 15 beaufschlagt.

Der nicht zu biegende Bereich des Profiles 2 wird zwischen zwei vertikal angeordneten Spannbacken 16 eingespannt, während das auf dem entgegengesetzten Teil der Vorrichtung 1 austretende und zu biegende Ende an seiner Unterseite von einem backenartigen Biegewerkzeug 4 beaufschlagt wird. Dieses Biegewerkzeug 4 ist um die Längsachse des Biegedorns 15 - gemäß dem Pfeil Pf 1 - schwenkbar. Dabei wird der aus den Seitenanschlägen 5,6 herausragende und von dem Biegewerkzeug 4 beaufschlagte Bereich des Profiles 2 mitgeschwenkt, wobei lediglich die von dem Biegedorn 15 beaufschlagte Zone 17 gebogen wird.

Wie Fig.3 zeigt, haben die Hohlprofile 2 an den gegenüberliegenden Längsrändern rechtwinklig zu dem Steg 2a abstehende Flansche 18, die - wie Außenstege - über die Oberfläche des zwischen den Flanschen 18 befindlichen Profilsteges 2a überstehen. Da die Querschnittsdicke C dieser Flansche etwa der doppelten Wandstärke A der Profilwände entspricht, weist der Biegedorn 15 an seinem Umfang zueinander beabstandete Ringnuten 19 zum Aufnehmen dieser Flansche 18 auf. Dabei liegt der zwischen den Flanschen 18 befindliche an der Innenseite der anzubringenden Biegung befindliche Profilsteg 2a des Profils 2 glatt auf der Oberfläche des Biegedorns 15 auf. Die Breite B dieser Ringnuten 19 entspricht etwa der Dicke C dieser Flansche 18. Zweckmäßigerweise sind die Ringnuten 19 in einem Abstand E angeordnet, der den Abstufungsdifferenzen der verschiedenen Hohlprofile 2 - diese sind in ihren Breiten-Abmessungen abgestuft bzw. verschieden - entspricht. Der Biegedorn 15 kann somit unterschiedlich breite Hohlprofile 2 aufnehmen.

Damit die Seitenflächen des Hohlprofiles 2 und der Flansche 18 an den beabstandeten Seitenanschlägen 5,6 glatt anliegen, schließt die der festen Lagerstelle 23a - die sich auf dem unverschiebbaren Seitenanschlag 5 befindet - abgewandte Ringnutenwandung 20 bündig mit der Seitenanschlagfläche 5 der festen Lagerstelle ab. Der zu dieser Ringnutenwandung 20 benachbarte Dornabschnitt 22 wird von dem zu der festen Lagerstelle 23a gehörenden Lager umschlossen. Ebenso schließt die entsprechende Ringnutwandung 20 an der entgegengesetzten verschiebbaren Lagerstelle 23b mit der zu dieser Lagerstelle 23b gehörenden Seitenfläche bündig ab. Dadurch werden - während des Biegevorganges - unkontrollierte Verwerfungen der Seitenflächen der Querstege des zu biegenden Hohlprofiles 2 vermieden, indem diese Seitenflächen an den Seitenanschlägen 5,6 und den Nutenwandungen 20 glatt anliegen.

Durch den durchgehenden, nur durch schmale Umfangsnuten 20 in seiner Oberfläche etwas unterbrochenen Biegedorn 15 wird erreicht, daß eine weitgehend gleichmäßige Abstützung und somit glatte Rundung an dem an der Innenseite der Biegung befindlichen Steg 2a entsteht.

Das Ausführungsbeispiel gemäß Fig. 4 entspricht weitestgehend dem vorbeschriebenen Ausführungsbeispiel. Es ist jedoch deutlich erkennbar, daß der Biegedorn 15 nicht nur eine Relativverstellung gegenüber der Lagerstelle 23b durchführen kann, sondern daß er auch eine entsprechende Bohrung oder Lochung in dem Seitenanschlag 5 durchsetzt, also auch gegenüber dieser und der dort vorhandenen Lagerstelle 23a verschiebbar und zwar aus dem Zwischenraum zwischen beiden Seitenanschlägen 5 und 6 zurückziehbar ist. Somit kann ein Profil 2 quer zu den Seitenanschlägen 5 und 6 zwischen diesen beipielsweise von oben her eingebracht werden, ohne daß dabei der Biegdorn im Wege ist. Dies ist vor allem vorteilhaft, wenn das Profil 2 zu einem schon teilweise gebogenen Abstandhalterrahmen gehört, bei welchem mit Hilfe des Biegedornes 15 eventuell noch eine letzte Biegung zum Schließen des Rahmens angebracht werden soll, nachdem dieser teilweise gebogene Rahmen gefüllt wurde. Diese Ausführungsform gemäß Fig. 4 eignet sich also vor allem zur Anordnung innerhalb einer Vorrichtung zum Füllen von teilweise gebogenen Abstandhalterrahmen.
Damit sich das Profil 2 nicht verziehen kann, weisen die Seitenanschläge 5 ,6 eine solche Breite in radialer Richtung auf, die wenigstens der Profilhöhe entspricht. Um die Gefahr unkontrollierter Verwerfungen oder eines Materialrisses im Profil 2 während des Biegevorganges gering zu halten, sind die Lagerstellen 23a,23b an den beiden Seitenanschlägen 5,6 drehbar gelagert. Zur Wartung ist es vorteilhaft, wenn der Biegedorn 15 an den Lagerstellen 23a,23b auswechselbar ist.

## Patentansprüche

1. Biegevorrichtung (1) für Hohlprofile (2), insbesondere zum Herstellen eines abstandhaltenden Rahmens für Isolierglasscheiben, wobei das Hohlprofil (2) während der Biegung leer oder ganz oder teilweise mit Trockenmittel (3) gefüllt ist, mit einem Biegedorn (15), einem ersten Werkzeug (16) zur Fixierung des sich an der einen Seite des Biegedorns (15) erstreckenden ersten Teils des Profiles (2) und einem zweiten Werkzeug (4) zur Erfassung des sich an der anderen Seite des Biegedorns (15) erstreckenden zweiten Teils des Profiles (2), wobei bei im ersten Werkzeug (16) fixierten ersten Profilteil das zweite Werkzeug (4) sich zur Biegung des zweiten Profilteils um den als Widerlager wirkenden, beidseits des Widerlagerbereichs gelagerten Biegedorn (15) eignet, und wobei beidseitig des Widerlagerbereichs einander gegenüberliegende Seitenanschläge (5,6) angeordnet sind,
dadurch gekennzeichnet,
daß der Biegedorn (15) an wenigsten einem Ende verschiebbar in einer Lageröffnung (14) des einen Seitenanschlags (6) gelagert ist, und daß der Biegedorn (15) mit dem anderen Seitenanschlag (5) und der erste Seitenanschlag (6) relativ zueinander in Längserstreckungsrichtung des Biegedorns (15) verstellbar sind.

2. Biegevorrichtung nach Anspruch 1, dadurch gekennzeichnet, daß der die Lageröffnung (14) aufweisende Seitenanschlag (6) in Längserstreckungsrichtung des Biegedorns (15) relativ zu diesem verstellbar ist.

3. Biegevorrichtung nach Anspruch 1 oder 2, dadurch gekennzeichnet, daß der Biegedorn (15) an seiner der verschiebbaren Lagerstelle (23b) abgewandten Lagerstelle (23a) unverschiebbar fixiert ist.

4. Biegevorrichtung nach einem der Ansprüche 1 bis 3, dadurch gekennzeichnet, daß der Biegedorn (15) an seinem Umfang zueinander beabstandete Ringnuten (19) zum Aufnehmen von rechtwinklig von dem am Biegedorn (15) anliegenden Profilsteg (2a) abstehenden Flanschen (18) aufweist, wobei die Breite (B) dieser Ringnuten (19) gleich oder größer als die Dicke (C) dieser Flansche (18) ist und die Dicke (C) dieser Flansche (18) insbesondere wenigstens der doppelten Wandstärke (A) der Profilwände entspricht.

5. Biegevorrichtung nach Anspruch 4, dadurch gekennzeichnet, daß die Ringnuten (19) in einem solchen Abstand (E) angeordnet sind, in welchem die Hohlprofile (2) bezüglich ihrer Breiten-Abmessungen voneinander verschieden sind.

6. Biegevorrichtung nach einem der Ansprüche 1 bis 5, dadurch gekennzeichnet, daß das der verschiebbaren Lagerstelle (23b) entgegengesetzte Ende des Biegedorns (15) fest gelagert ist und der Biegedorn (15) aus der zu dem Seitenanschlag (6) gehörenden Fläche für das zu biegende Profil (2) hervorsteht.

7. Biegevorrichtung nach einem der Ansprüche 4 bis 6, dadurch gekennzeichnet, daß der festen Lagerstelle (23a) abgewandte Ringnutenwandung (20) bündig mit dem Seitenanschlag (5) des zu der festen Lagerstelle (23a) gehörenden Lagers abschließt, wobei der zu dieser Ringnutenwandung (20) benachbarte Biegedornabschnitt (22) von dem zu der festen Lagerstelle (23a) gehörenden Lager umschlossen ist.

8. Biegevorrichtung nach einem der Ansprüche 1 bis 7, dadurch gekennzeichnet, daß der verstellbare Teil des Biegedorns (15) auf der der verschiebbaren Anlageseite abgewandten Seite angeordnet und über Zugstangen (9) mit der Vorrichtung (1) verbunden ist.

9. Biegevorrichtung nach einem der Ansprüche 1 bis 8, dadurch gekennzeichnet, daß die verschiebbare Lagerstelle (23b) eine Breite in radialer Richtung aufweist, die wenigstens der Profilhöhe entspricht.

10. Biegevorrichtung nach einem der Ansprüche 1 bis 9, dadurch gekennzeichnet, daß die verschiebbare Lagerstelle (23b) drehbar gelagert ist.

11. Biegevorrichtung nach einem der Ansprüche 1 bis 10, dadurch gekennzeichnet, daß die der verschiebbaren Lagerstelle (23b) gegenüberliegende feste Lagerstelle (23a) drehbar gelagert ist.

12. Biegevorrichtung nach einem der Ansprüche 8 bis 11, dadurch gekennzeichnet, daß der Biegedorn (15) etwa mittig zwischen beiden Zugstangen (9) angeordnet ist, wobei die Längserstreckungsrichtung der Zugstangen (9) parallel zueinander und zur Längsachse des Biegedorns (15) verläuft.

13. Biegevorrichtung nach einem der Ansprüche 8 bis 12, dadurch gekennzeichnet, daß die durch die Achsen der Zugstangen (9) und des Biegedorns (15) gebildete Ebene schräg zur Längsersteckungsrichtung des Profiles (2) verläuft.

14. Biegevorrichtung nach einem der Ansprüche 1 bis 13, dadurch gekennzeichnet, daß der Biegedorn (15) in seinen Lagerstellen (23a,23b) auswechselbar ist.

15. Biegevorrichtung nach einem der Ansprüche 1 bis 14, dadurch gekennzeichnet, daß der Biegedorn (15) gegenüber der ihn haltenden Biegeeinheit (7) oder dergleichen Lagerung in diese hinein wenigstens teilweise, vorzugsweise vollständig zurückziehbar ist.

16. Biegevorrichtung nach Anspruch 15, dadurch gekennzeichnet, daß der Biegedorn (15) soweit zurückziehbar ist, daß er den von ihm in Gebrauchsstellung überbrückten Abstand zwischen den Seitenanschlägen (5, 6) für ein zu biegendes Profil freigibt.

## Claims

1. An apparatus (1) for bending hollow profiles (2), particularly for making a spacer frame for insulating glass panes, wherein the hollow profile (2) is empty or wholly or partly filled with drying agent (3) during the bending, said apparatus including a bending mandrel (15), a first tool (16) for fixing the first portion of the profile (2) extending on the one side of the bending mandrel (15) and a second tool (4) for grasping the second portion of the profile (2) extending on the other side of the bending mandrel (15), wherein when the first profile portion is fixed in the first tool (16) the second tool (4) is suited for bending the second profile portion about the bending mandrel (15) which acts as an abutment and is mounted on both sides of the abutment area, and wherein mutually opposed side stops (5, 6) are arranged on either side of the abutment area,
characterized in that
the bending mandrel (15) is displaceably mounted at at least one end in a bearing opening (14) of the one side stop (6), and that the bending mandrel (15) together with the other side stop (5) and the first side stop (6) are adjustable relative to one another in the longitudinal direction of the bending mandrel (15).

2. A bending apparatus as claimed in claim 1, characterized in that the side stops (6) presenting the bearing opening (14) are adjustable relative to the bending mandrel (15) in the longitudinal direction of the latter.

3. A bending apparatus as claimed in claim 1 or claim 2, characterized in that the bending mandrel (15) is non-displaceably fixed at its point of support (23a) facing away from the movable point of support (23b).

4. A bending apparatus as claimed in any one of claims 1 to 3, characterized in that the bending mandrel (15) has spaced, peripheral, annular grooves (19) for receiving flanges (18) extending outwardly at right angles from the profile web (2a) bearing against the bending mandrel (15), the width (B) of said annular grooves (19) being equal to or greater than the thickness (C) of said flanges (18) and in particular the thickness (C) of said flanges (18) corresponding to at least double the wall thickness (A) of the profile walls.

5. A bending apparatus as claimed in claim 4, characterized in that the annular grooves (19) are arranged at a distance (E) complementary to that with which the hollow profiles (2) vary from one another with respect to their lateral dimensions.

6. A bending apparatus as claimed in any one of claims 1 to 5, characterized in that the bending mandrel (15) end opposed to the displaceable point of support (23b) is stationary and the bending mandrel (15) projects from the surface belonging to the side stop (6) for the profile (2) to be bent.

7. A bending apparatus as claimed in any one of claims 4 to 6, characterized in that the annular groove wall (20) averted from the fixed point of support (23a) ends flush with the side stop (5) of the bearing belonging to the fixed point of support (23a), wherein the bending mandrel portion (22) adjacent to said annular groove wall (20) is surrounded by the bearing belonging to the fixed point of support (23a).

8. A bending apparatus as claimed in any one of claims 1 to 7, characterized in that the adjustable portion of the bending mandrel (15) is arranged on the side averted from the displaceable contact side and is connected to the apparatus (1) by way of draw bars (9).

9. A bending apparatus as claimed in any one of claims 1 to 8, characterized in that in the radial direction the displaceable point of support (23b) is of a width corresponding at least to the height of the profile.

10. A bending apparatus as claimed in any one of claims 1 to 9, characterized in that the displaceable point of support (23b) is rotatably mounted.

11. A bending apparatus as claimed in any one of claims 1 to 10, characterized in that the fixed point of support (23a) opposite the displaceable point of support (23b) is rotatably mounted.

12. A bending apparatus as claimed in any one of claims 8 to 11, characterized in that the bending mandrel (15) is arranged approximately midway between both draw bars, the longitudinal direction of the draw bars (9) running in parallel and parallel to the longitudinal axis of the bending mandrel (15).

13. A bending apparatus as claimed in any one of claims 8 to 12, characterized in that the plane formed by the axes of the draw bars (9) and bending mandrel (15) runs slantwise to the longitudinal direction of the profile (2).

14. A bending apparatus as claimed in any one of claims 1 to 13, characterized in that the bending mandrel (15) is replaceable in its points of support (23a, 23b).

15. A bending apparatus as claimed in any one of claims 1 to 14, characterized in that the bending mandrel (15) is at least partly, preferably wholly retractable relative to and into the bending unit (7) or similar bearing assembly holding it.

16. A bending apparatus as claimed in claim 15, characterized in that the bending mandrel (15) is retractable so far as to clear the spacing it bridges in the position of use between the side stops (5, 6) for a profile to be bent.

## Revendications

1. Dispositif pour plier (1) des profilés creux (2), notamment pour fabriquer un cadre d'écartement pour des vitrages isolants, sachant que, pendant le pliage, le profilé creux (2) est vide ou partiellement ou entièrement rempli d'un produit sec (3), comprenant un mandrin de pliage (15), un premier outil (16) pour fixer la première partie du profilé (2) qui s'étend d'un côté du mandrin de pliage (15) et un deuxième outil (4) pour saisir la deuxième partie du profilé (2) qui s'étend de l'autre côté du mandrin de pliage (15), sachant que, lorsque la première partie du profilé est fixée dans le premier outil (16), le deuxième outil (4) est apte à plier la deuxième partie du profilé autour du mandrin de pliage (15) monté de part et d'autre de la zone de butée et agissant en tant que butée, et sachant que de part et d'autre de la zone de butée sont disposées des butées latérales (5, 6) se faisant face, caractérisé en ce que le mandrin de pliage (15) est logé de façon mobile au moins par une extrémité dans une ouverture (14) de l'une des butées latérales (6), et en ce que le mandrin de pliage (15) avec l'autre butée latérale (5) et la première butée latérale (6) peuvent être déplacés l'un par rapport à l'autre dans la direction longitudinale du mandrin de pliage (15).

2. Dispositif de pliage selon la revendication 1, caractérisé en ce que la butée latérale (6) présentant l'ouverture (14) peut être déplacée par rapport au mandrin de pliage (15) dans la direction longitudinale de ce dernier.

3. Dispositif de pliage selon la revendication 1 ou 2, caractérisé en ce que le mandrin de pliage (15) est fixé de façon immobile au niveau de son point d'appui (23a) qui est opposé au point d'appui mobile (23b).

4. Dispositif de pliage selon l'une des revendications 1 à 3, caractérisé en ce que le mandrin de pliage (15) présente sur son pourtour des rainures annulaires (19) espacées les unes des autres, qui sont destinées à recevoir des brides (18) partant à angle droit de l'aile du profilé (2a) qui est appliquée contre le mandrin de pliage (15), sachant que la largeur (B) de ces rainures annulaires (19) est égale ou supérieure à l'épaisseur (C) de ces brides (18) et que l'épaisseur (C) de ces brides (18) correspond essentiellement au moins au double de l'épaisseur (A) des parois du profilé.

5. Dispositif de pliage selon la revendication 4, caractérisé en ce que les rainures annulaires (19) sont disposées avec un espacement (E) correspondant à la différence des dimensions en largeur des profilés creux (2).

6. Dispositif de pliage selon l'une des revendications 1 à 5, caractérisé en ce que l'extrémité du mandrin de pliage (15) qui est opposée au point d'appui mobile (23b) est montée fixement, et en ce que le mandrin de pliage (15) fait saillie de la surface faisant partie de la butée latérale (6) pour le profilé à plier (2).

7. Dispositif de pliage selon l'une des revendications 4 à 6, caractérisé en ce qu'une paroi de rainure annulaire (20) qui est opposée au point d'appui fixe (23a) se termine en affleurement avec la butée latérale (5) du palier faisant partie du point d'appui fixe (23a), le segment du mandrin de pliage (22) adjacent à cette paroi de rainure annulaire (20) étant entouré par le palier faisant partie du point d'appui fixe (23a).

8. Dispositif de pliage selon l'une des revendications 1 à 7, caractérisé en ce que la partie mobile du mandrin de pliage (15) est disposée sur le côté opposé au côté d'application mobile et est relié au dispositif (1) par des barres de traction (9).

9. Dispositif de pliage selon l'une des revendications 1 à 8, caractérisé en ce que le point d'appui mobile (23b) présente une largeur dans la direction radiale qui correspond au moins à la hauteur du profilé.

10. Dispositif de pliage selon l'une des revendications 1 à 9, caractérisé en ce que le point d'appui mobile (23b) est monté de façon à pouvoir tourner.

11. Dispositif de pliage selon l'une des revendications 1 à 10, caractérisé en ce que le point d'appui fixe (23a) qui est opposé au point d'appui mobile (23b) est monté de manière à pouvoir tourner.

12. Dispositif de pliage selon l'une des revendications 8 à 11, caractérisé en ce que le mandrin de pliage (15) est placé approximativement au milieu entre les deux barres de traction (9), les directions des étendues longitudinales des barres de traction (9) s'étendant parallèlement entre elles et par rapport à l'axe longitudinal du mandrin de pliage (15).

13. Dispositif de pliage selon l'une des revendications 8 à 12, caractérisé en ce que le plan formé par les axes des barres de traction (9) et du mandrin de pliage (15) s'étend en biais par rapport à la direction de l'étendue longitudinale du profilé (2).

14. Dispositif de pliage selon l'une des revendications 1 à 13, caractérisé en ce que le mandrin de pliage (15) est amovible au niveau de ses points d'appui (23a, 23b).

15. Dispositif de pliage selon l'une des revendications 1 à 14, caractérisé en ce que le mandrin de pliage (15) peut être au moins partiellement, de préférence entièrement, rentré dans l'unité de pliage (7) ou dans un support analogue le maintenant.

16. Dispositif de pliage selon la revendication 15, caractérisé en ce que le mandrin de pliage (15) peut être rentré au point qu'il libère, pour un profilé à courber, l'écart entre les butées latérales (5, 6), écart qu'il comble en position d'utilisation.
